# FASCICULE DE BREVET EUROPEEN

(11) **EP 3 049 741 B1**
(45) Date de publication et mention de la délivrance du brevet: **06.09.2017**
(21) Numéro de dépôt: 14796181.7
(22) Date de dépôt: 23.09.2014
(51) Int. Cl.: F25J 3/02

(54) **PROCÉDÉ ET APPAREIL DE SÉPARATION CRYOGENIQUE D'UN MÉLANGE CONTENANT AU MOINS DU MONOXYDE DE CARBONE, DE L'HYDROGÈNE ET DE L'AZOTE**
VERFAHREN UND VORRICHTUNG ZUR KRYOGENEN TRENNUNG EINER MISCHUNG MIT MINDESTENS KOHLENSTOFFMONOXID, WASSERSTOFF UND STICKSTOFF
METHOD AND APPARATUS FOR CRYOGENIC SEPARATION OF A MIXTURE CONTAINING AT LEAST CARBON MONOXIDE, HYDROGEN AND NITROGEN

(30) Priorité: 24.09.2013 FR 1359155
(43) Date de publication de la demande: 03.08.2016
(73) Titulaire: L'Air Liquide Société Anonyme pour l'Etude et l'Exploitation des Procédés Georges Claude, 75007 Paris (FR)
(72) Inventeur: FERNANDEZ, Angela, F-75011 Paris (FR); MARTY, Pascal, F-94360 Bry sur Marne (FR); PRASAD, Bhadri, F-94500 Champigny sur Marne (FR); VICTOR, Marie-Pascal, F-75018 Paris (FR)
(74) Mandataire: Mercey, Fiona Susan
(86) Numéro de dépôt international: PCT/FR2014/052368
(87) Numéro de publication internationale: WO 2015/044575

(56) Documents cités:
- EP-A2- 0 928 936
- US-A1- 2010 150 813
- LINDE AG: "Cryogenic Gas separation: The most economic and experienced separation process for production of Carbon Monoxide and Hydrogen from raw synthesis gas", 20121031, 31 octobre 2012 (2012-10-31), pages 1-11, XP007922110,

## Description

La présente invention est relative à un procédé et à un appareil de séparation cryogénique d'un mélange contenant au moins du monoxyde de carbone, de l'hydrogène et d'azote. La teneur en azote est fluctuante

Il est connu de séparer un tel mélange par distillation cryogénique, utilisant au moins une colonne d'épuisement servant à appauvrir le CO en H₂ suivie d'une colonne de déazotation qui est une colonne de séparation CO/N₂.

Les condenseurs en tête des colonnes CO/N₂ sont de type « vaporiseur à bain ».

Lorsque la teneur en N₂ dans le mélange (c'est à dire la teneur en N₂ à l'entrée de la colonne CO/N₂) est beaucoup plus faible que la teneur ayant servi pour la conception de la colonne CO/N₂, le condenseur installé a de facto un excès de surface d'échange thermique conduisant à condenser la totalité du mélange CO/N₂ en fond de cuve, ce qui ne permet plus de maintenir la pression d'opération de la colonne. Il n'est alors plus possible de maintenir la pureté du CO à produire et le risque d'arrêt de l'unité s'en suit. Un moyen pour réduire la surface d'échange du condenseur consiste à diminuer le niveau du bain (CO liquide - « dé-noyer » partiellement le condenseur) mais ce principe a une limite due au fait que le condenseur est de type « thermosiphon », c'est-à-dire conçu pour un taux de recirculation nécessitant une charge liquide minimum pour son bon fonctionnement, la hauteur de liquide minimum requise n'étant pas nécessairement en ligne avec la hauteur à laquelle il faudrait contrôler pour gérer des teneurs en N₂ très basses.

Les risques liés à des teneurs trop faibles en N₂ dans la colonne CO/N₂ sont généralement compensés par la possibilité d'importer et d'injecter de l'N₂ gazeux dans la ligne de CO impur alimentant la colonne afin de garantir la stabilité de fonctionnement du condenseur « vaporiseur à bain » et la stabilité de la pression opératoire dans la colonne.

FR-A-2895067 et WO-A-2008/099124 décrivent des solutions utilisant un rajout d'azote en cas de baisse de teneur d'azote dans le mélange.

EP-A-0928936 et « Cryogenic Gas Separation : The most economic and experienced separation process for production of carbon monoxide and hydrogen from raw synthesis gas » de Linde AG décrivent des procédés selon l'art antérieur le plus proche avec tous les caractéristiques de la préambule de la revendication 1. Selon un objet de l'invention, il est prévu un procédé de séparation cryogénique d'un mélange contenant au moins du monoxyde de carbone, de l'hydrogène et de l'azote dans lequel :
le mélange, sous forme liquide est envoyé en tête d'une colonne d'épuisement où il se sépare pour former un liquide appauvri en hydrogène et un gaz enrichi en hydrogène et le liquide appauvri en hydrogène ou un fluide dérivé de ce liquide est envoyé à une colonne de déazotation où il se sépare pour former un liquide enrichi en monoxyde de carbone et un gaz enrichi en azote contenant la majorité de l'azote présent dans le mélange
caractérisé en ce que :
- si la teneur en azote du mélange et/ou du gaz enrichi en azote et/ou, pour la variante ii), d'un gaz enrichi en monoxyde de carbone est inférieure à un seuil,
   i) on envoie au moins une partie du gaz enrichi en hydrogène provenant de la colonne d'épuisement à un point intermédiaire de la colonne de déazotation ou
   ii) si le fluide est dérivé du liquide appauvri en hydrogène par distillation dans une colonne de séparation, on envoie au moins une partie du gaz enrichi en hydrogène provenant de la colonne d'épuisement à un point intermédiaire de la colonne à la colonne de séparation, on sort le gaz enrichi en monoxyde de carbone en tête de la colonne de séparation et on envoie un gaz non-condensé d'un condenseur de tête de la colonne de séparation à la colonne de déazotation.

Selon d'autres objets facultatifs :
- selon la variante ii), le mélange contient du méthane et le liquide appauvri en hydrogène est envoyé dans la colonne de séparation, celle-ci ayant un condenseur de tête, un liquide enrichi en méthane étant produit en cuve et un gaz enrichi en monoxyde de carbone étant soutiré en tête de la colonne.
- l'envoi de gaz enrichi en hydrogène à la colonne de séparation ou à la colonne de déazotation est déclenché par un détecteur de débit du gaz enrichi en azote.
- pour la variante ii) l'envoi de gaz non-condensé dans le condenseur vers la colonne de déazotation est déclenché par un détecteur de débit enrichi en azote en tête de la colonne de déazotation.
- pour la variante ii) la colonne de séparation est découplée en pression de la colonne de déazotation par un détecteur de pression sur le gaz enrichi en monoxyde de carbone en tête de la colonne de séparation.
- pour la variante ii) dans lequel le gaz non-condensé dans le condenseur est mélangé avec le gaz enrichi en monoxyde de carbone.
- pour la variante ii), dans lequel seulement si la teneur en azote du mélange et/ou du gaz enrichi en monoxyde de carbone et/ou du gaz enrichi en azote est inférieure à un seuil on envoie au moins une partie du gaz enrichi en hydrogène à la colonne de séparation à un point intermédiaire de la colonne de séparation et on envoie un gaz provenant du condenseur de tête qui ne s'y est pas condensé à la colonne de déazotation.
- pour la variante ii), le mélange est un liquide de cuve d'une colonne de lavage au méthane, le liquide de lavage provenant de la cuve de la colonne de séparation.
- le mélange est un liquide provenant d'un séparateur de phases.
- selon la variante i) le fluide dérivé du liquide appauvri en hydrogène est produit en détendant le liquide dans une vanne.

Selon un autre objet de l'invention, il est prévu un appareil de séparation cryogénique d'un mélange de monoxyde de carbone, d'hydrogène, et l'azote et éventuellement de méthane comprenant une colonne d'épuisement, une colonne de déazotation et éventuellement une colonne de séparation ayant un condenseur de tête, une conduite pour envoyer le mélange, sous forme liquide en tête de la colonne d'épuisement, une conduite pour enlever un liquide appauvri en hydrogène reliée à la colonne d'épuisement, une conduite pour enlever un gaz enrichi en hydrogène de la colonne d'épuisement, des moyens pour envoyer le liquide appauvri en hydrogène ou un fluide dérivé de ce liquide à la colonne de déazotation, une conduite pour soutirer un liquide enrichi en monoxyde de carbone de la colonne de déazotation et une conduite pour soutirer un gaz enrichi en azote de la tête de la colonne de déazotation caractérisé en ce qu'il comprend des moyens pour envoyer au moins une partie du gaz enrichi en hydrogène ou un fluide dérivé de ce gaz à la colonne de déazotation.

L'appareil peut comprendre une colonne de séparation ayant un condenseur de tête et dans lequel les moyens pour envoyer un fluide dérivé du gaz enrichi en hydrogène à la colonne de déazotation comprennent une conduite pour envoyer au moins une partie du gaz enrichi en hydrogène à une colonne de séparation du liquide appauvri en hydrogène, la conduite étant reliée à un point intermédiaire de la colonne de séparation et une conduite pour envoyer un gaz provenant du condenseur de tête qui ne s'y est pas condensé à la colonne de déazotation.

L'appareil peut comprendre une colonne de séparation ayant un condenseur de tête, la conduite pour enlever le liquide appauvri en hydrogène de la colonne d'épuisement étant reliée à la colonne de séparation, la conduite pour enlever un gaz enrichi en hydrogène étant reliée à la colonne de séparation et comprenant une conduite pour sortir gaz enrichi en monoxyde de carbone en tête de la colonne de séparation et une conduite pour envoyer un gaz non-condensé du condenseur de tête (6) de la colonne de séparation à la colonne de déazotation.

L'appareil peut comprendre des moyens pour détecter la teneur en azote du mélange et/ou du gaz enrichi en azote et/ou du gaz enrichi en monoxyde de carbone ainsi que des moyens pour régler le débit du au moins une partie du gaz enrichi en hydrogène ou du fluide dérivé de ce gaz envoyé à la colonne de déazotation.

L'appareil peut comprendre des moyens pour envoyer au moins une partie du gaz enrichi en hydrogène à la colonne de séparation à un point intermédiaire de la colonne de séparation ou à la colonne de déazotation par un détecteur de la teneur en azote du mélange et/ou du gaz enrichi en monoxyde de carbone et/ou du gaz enrichi en azote et/ou un détecteur du débit du mélange et/ou du gaz enrichi en monoxyde de carbone et/ou du gaz enrichi en azote.

L'innovation de la présente invention consiste à compenser la réduction d'azote par une importation d'une partie du gaz de tête provenant de la colonne d'épuisement en amont de la colonne CO/N₂ vers la colonne CO/N₂: le gaz de tête de la colonne d'épuisement contient de l'hydrogène, ce qui permet d'augmenter le débit d'incondensables dirigés vers la colonne CO/N₂.

Le débit de cette nouvelle ligne est contrôlé par un moyen de commande de débit (FIC)

La mise en place d'une conduite de contournement des incondensables entre la colonne d'épuisement et CO/N₂ apporte les avantages suivants :
- La pression de fonctionnement de la colonne CO/N₂ n'est plus dépendante de la teneur en azote dans le CO impur (résultant du gaz naturel alimentant l'unité de génération de gaz de synthèse)
- Il n'y a pas d'importation d'azote gazeux lorsque la teneur en N₂ dans le gaz de charge de la boite froide s'avère trop faible.

L'invention sera décrite de façon plus détaillée en se référant aux figures qui montrent des appareils selon l'invention.

Dans la Figure 1, un mélange 10 de monoxyde de carbone, d'azote et d'hydrogène est refroidi dans un échangeur 9 et envoyé à une colonne de distillation 1 (ou pot séparateur). Un gaz de tête 12 enrichi en hydrogène sort en tête de colonne 1 et se réchauffe dans l'échangeur 9. Le liquide de cuve 13 est détendu puis envoyé en tête d'une colonne d'épuisement 2 réchauffée en cuve par un rebouilleur 8. Le gaz de tête 14 enrichi en hydrogène est réchauffé dans l'échangeur 9 et ensuite brûlé. Le liquide de cuve 15 contenant principalement de l'azote et du monoxyde de carbone est détendu et envoyé au milieu d'une colonne de déazotation 4. Le liquide de cuve enrichi en monoxyde de carbone est envoyé à l'échangeur 18 où il sert à condenser le gaz de tête de la colonne de déazotation. Dans la colonne de déazotation 4, un gaz enrichi en azote 21 sort de la tête de la colonne.

Si le débit d'azote 21 passe en dessous d'un seuil donné, la vanne de la conduite 26 s'ouvre et du gaz enrichi en hydrogène est envoyé de la tête de la colonne d'épuisement à la colonne de déazotation 4, de préférence en le mélangeant avec le gaz formé en détendant le liquide de la conduite 16 dans une vanne.

Selon la Figure 2, le mélange à séparer comprend de l'azote, de l'hydrogène, du méthane et du monoxyde de carbone.

Il est connu de séparer un tel mélange par distillation cryogénique, utilisant une colonne de séparation CO/CH₄ suivie d'une colonne de séparation CO/N₂.

Les incondensables (H₂-N₂) de la colonne CO/CH₄ ne sont pas valorisés : ils sont directement envoyés à la torche ou à un réseau fuel

Les colonnes CO/CH₄ et CO/N₂ sont opérées à des pressions égales.

L'innovation consiste à compenser la réduction d'azote par un import de gaz de tête (qui contient de l'hydrogène) provenant de la colonne d'épuisement en amont de la colonne CO/CH₄, vers la colonne CO/CH₄ puis un import des incondensables provenant de la colonne CO/CH₄ vers la colonne CO/N₂.

On récupère tout ou partie du gaz en tête de la colonne d'épuisement (qui contient de l'hydrogène) pour les diriger vers l'alimentation de la colonne CO/CH₄.

Grâce à cette nouvelle ligne, on peut augmenter le débit d'incondensables dirigés vers la colonne CO/CH₄.

On récupère ensuite tout ou partie des incondensables en tête de la colonne CO/CH₄ (qui contient de l'hydrogène et ne contient pas de méthane) pour les diriger vers la colonne CO/N₂ via la ligne de CO impur qui alimente la colonne CO/N₂. Grâce à cette autre nouvelle ligne, la pression de la colonne CO/N₂ peut ainsi être maintenue s'il y a un déficit d'azote dans le CO : la présence d'hydrogène compense le manque d'azote.

Les débits de chacune des nouvelles lignes sont contrôlés par un FIC.

Il faut en conséquence légèrement remonter la pression de la colonne CO/CH₄ pour être certain que le débit d'incondensables sera bien dirigé vers la colonne CO/N₂.

Le débit de CO impur est contrôlé par un PIC ajouté sur la colonne CO/CH₄ afin de découpler les deux pressions de fonctionnement des colonnes.

Les incondensables en tête de colonne CO/N₂ sont ensuite dirigés vers le réseau fuel via la ligne de purge N₂ qui passe par la ligne d'échange.

Un mélange 10 de monoxyde de carbone, d'azote, d'hydrogène et de méthane est refroidi dans un échangeur 9 et envoyé à une colonne de lavage au méthane 1 alimentée en tête par du méthane liquide 11 ou à un pot séparateur. Un gaz de tête 12 enrichi en hydrogène sort en tête de colonne 1 et se réchauffe dans l'échangeur 9. Le liquide de cuve 13 est détendu puis envoyé en tête d'une colonne d'épuisement 2 réchauffée en cuve par un rebouilleur 8. Le gaz de tête 14 enrichi en hydrogène est réchauffé dans l'échangeur 9 et ensuite brûlé. Le liquide de cuve 15 contenant principalement du méthane et du monoxyde de carbone est détendu et envoyé au milieu d'une colonne de distillation 3 ayant un rebouilleur de cuve 7 et un condenseur de tête 6. Un débit de gaz incondensables 22 est sorti de ce condenseur 6. Un gaz de tête enrichi en monoxyde de carbone 16 sort de la colonne 3 et est envoyé à la colonne de déazotation 4. Le liquide de cuve enrichi en méthane est pompé par la pompe 5, divisé en deux. Une partie 20 se vaporise dans l'échangeur 9 et le reste alimente la colonne de lavage 1 comme débit 11.

Dans la colonne de déazotation 4, un gaz enrichi en azote 21 sort de la tête de la colonne et un liquide 22 sort de la cuve enrichi en monoxyde de carbone. Le monoxyde de carbone se vaporise dans le condenseur de tête 18 qui est un vaporiseur à bain.

Il existe une conduite 26 reliant la sortie de gaz de tête 14 de la colonne 2 avec la conduite de liquide 15 rentrant dans la colonne 3. Il existe également une conduite 24 permettant d'envoyer du gaz incondensable du condenseur 6 à la colonne de déazotation, en particulier en le mélangeant au gaz 16.

Ces deux conduites ne fonctionnent qu'en cas de réduction d'azote dans le débit 10 ou 16. Quant une réduction d'azote est détectée, on envoie tout ou partie du gaz en tête de la colonne d'épuisement 2 pour le diriger vers l'alimentation de la colonne CO/CH₄ 3. Grâce à cette nouvelle conduite, on peut augmenter le débit d'incondensables dirigés vers la colonne CO/CH₄.

On récupère ensuite tout ou partie des incondensables du condenseur de tête 6 de la colonne CO/CH₄ 3 pour les diriger vers la colonne CO/N₂ via la ligne de CO impur 16 qui alimente la colonne CO/N₂. Grâce à cette autre nouvelle conduite 26, la pression de la colonne CO/N₂ 4 peut ainsi être maintenue s'il y a un déficit d'azote dans le CO : la présence d'hydrogène compense le manque d'azote.

Les débits de chacune des nouvelles conduites 24,26 sont contrôlés par un détecteur de pureté minimale en azote de la purge d'azote 21 provenant de la tête de la colonne CO/N₂ 4 en général après passage dans les lignes d'échange 9.

Il faut en conséquence légèrement remonter la pression de la colonne CO/CH₄ 3 pour être certain que le débit d'incondensables sera bien dirigé vers la colonne CO/N₂ 4.

Le débit de CO impur 16 est contrôlé par un contrôleur de pression ajouté sur la colonne CO/CH₄ afin de découpler les deux pressions de fonctionnement des colonnes.

Les incondensables, y compris l'hydrogène, en tête de colonne CO/N₂ sont ensuite dirigés vers un réseau de carburant via la conduite de purge d'azote 21 qui passe par la ligne d'échange.

### Liste des éléments des dessins

- 1: Colonne de lavage ou pot séparateur
- 2: Colonne d'épuisement
- 3: Colonne de séparation méthane/monoxyde de carbone
- 4: Colonne de séparation monoxyde de carbone / azote
- 5: Pompes à méthane
- 6: Condenseur de colonne de séparation méthane / monoxyde de carbone
- 7: Rebouilleur de colonne de séparation méthane /monoxyde de carbone
- 8: Rebouilleur de colonne d'épuisement
- 9: Échangeur de chaleur
- 10: Alimentation de gaz de synthèse
- 11: Alimentation de méthane de lavage
- 12: Gaz riche en hydrogène
- 13: Alimentation de colonne d'épuisement
- 14: Gaz de tête de colonne d'épuisement
- 15: Alimentation de colonne de séparation méthane / monoxyde de carbone
- 16: Alimentation de colonne de séparation monoxyde de carbone / azote
- 17: Reflux de monoxyde de carbone liquide
- 18: Refroidisseur de colonne de séparation monoxyde de carbone / azote
- 19: Méthane liquide pompé
- 20: Purge de méthane liquide
- 21: Purge d'azote
- 22: Monoxyde de carbone basse pression
- 23: Incondensables
- 24: Conduite d'amenée de gaz riche en hydrogène vers la colonne 3
- 26: Conduite d'amenée d'incondensables vers la colonne 4
- 30: Boîte froide

## Revendications

1. Procédé de séparation cryogénique d'un mélange contenant au moins du monoxyde de carbone, de l'hydrogène et de l'azote dans lequel :le mélange (13), sous forme liquide est envoyé en tête d'une colonne d'épuisement (2) où il se sépare pour former un liquide appauvri en hydrogène (15,16) et un gaz enrichi en hydrogène (14), le liquide (16) appauvri en hydrogène ou un fluide (16) dérivé de ce liquide est envoyé à une colonne de déazotation (4) où il se sépare pour former un liquide enrichi en monoxyde de carbone (22) et un gaz enrichi en azote (21) contenant la majorité de l'azote présent dans le mélange
**caractérisé en ce que** :
- si la teneur en azote du mélange et/ou du gaz enrichi en azote et/ou pour la variante ii) d'un gaz enrichi en monoxyde de carbone (16) est inférieure à un seuil,
i) on envoie au moins une partie du gaz enrichi en hydrogène (26) provenant de la colonne d'épuisement à un point intermédiaire de la colonne de déazotation ou
ii) si le fluide est dérivé du liquide appauvri en hydrogène par distillation dans une colonne de séparation (3), on envoie au moins une partie (26) du gaz enrichi en hydrogène (14) provenant de la colonne d'épuisement à un point intermédiaire de la colonne de séparation, on sort le gaz enrichi en monoxyde de carbone en tête de la colonne de séparation et on envoie un gaz non-condensé (24) d'un condenseur de tête (6) de la colonne de séparation à la colonne de déazotation.

2. Procédé selon la revendication 1 dans lequel selon la variante ii), le mélange contient du méthane et le liquide appauvri en hydrogène (15) est envoyé dans la colonne de séparation (3), celle-ci ayant un condenseur de tête, un liquide enrichi en méthane (19) étant produit en cuve et un gaz (16) enrichi en monoxyde de carbone étant soutiré en tête de la colonne.

3. Procédé selon l'une des revendications précédentes dans lequel l'envoi de gaz enrichi en hydrogène (26) à la colonne de séparation (3) ou à la colonne de déazotation (4) est déclenché par un détecteur de débit du gaz enrichi en azote (21).

4. Procédé selon l'une des revendications précédentes dans lequel pour la variante ii) l'envoi de gaz non-condensé (24) dans le condenseur (6) vers la colonne de déazotation est déclenché par un détecteur de débit enrichi en azote en tête de la colonne de déazotation

5. Procédé selon l'une des revendications précédentes dans lequel pour la variante ii) où la colonne de séparation (3) est découplée en pression de la colonne de déazotation (4) par un détecteur de pression (PIC) sur le gaz enrichi en monoxyde de carbone (16) en tête de la colonne de séparation.

6. Procédé selon l'une des revendications précédentes pour la variante ii) dans lequel le gaz non-condensé (24) dans le condenseur est mélangé avec le gaz (16) enrichi en monoxyde de carbone.

7. Procédé selon l'une des revendications précédentes pour la variante ii), dans lequel seulement si la teneur en azote du mélange et/ou du gaz enrichi en monoxyde de carbone et/ou du gaz enrichi en azote est inférieure à un seuil on envoie au moins une partie du gaz enrichi en hydrogène (26) à la colonne de séparation (3) à un point intermédiaire de la colonne de séparation et on envoie un gaz (24) provenant du condenseur de tête qui ne s'y est pas condensé à la colonne de déazotation (4).

8. Procédé selon l'une des revendications précédentes, dans lequel pour la variante ii), le mélange est un liquide de cuve (13) d'une colonne de lavage au méthane (1), le liquide de lavage (11) provenant de la cuve de la colonne de séparation (3).

9. Procédé selon la revendication 1 dans lequel selon la variante i) le fluide dérivé du liquide appauvri en hydrogène est produit en détendant le liquide (16) dans une vanne.

10. Appareil de séparation cryogénique d'un mélange de monoxyde de carbone, d'hydrogène, et l'azote et éventuellement de méthane comprenant une colonne d'épuisement (2), une colonne de déazotation (4) et éventuellement une colonne de séparation (3) ayant un condenseur de tête (6), une conduite pour envoyer le mélange (13), sous forme liquide en tête de la colonne d'épuisement, une conduite pour enlever un liquide appauvri en hydrogène (15,16) reliée à la colonne d'épuisement, une conduite pour enlever un gaz enrichi en hydrogène (14) de la colonne d'épuisement, des moyens pour envoyer le liquide appauvri en hydrogène (16) ou un fluide dérivé de ce liquide à la colonne de déazotation, une conduite pour soutirer un liquide (22) enrichi en monoxyde de carbone de la colonne de déazotation et une conduite pour soutirer un gaz (21) enrichi en azote de la tête de la colonne de déazotation **caractérisé en ce qu'**il comprend des moyens pour envoyer au moins une partie du gaz enrichi en hydrogène ou un fluide dérivé de ce gaz à la colonne de déazotation.

11. Appareil selon la revendication 10 comprenant une colonne de séparation (3) ayant un condenseur de tête (6), la conduite pour enlever le liquide appauvri en hydrogène (14) de la colonne d'épuisement étant reliée à la colonne de séparation, la conduite pour enlever un gaz enrichi en hydrogène étant reliée à la colonne de séparation et comprenant une conduite pour sortir gaz enrichi en monoxyde de carbone (16) en tête de la colonne de séparation et une conduite pour envoyer un gaz non-condensé (24) du condenseur de tête (6) de la colonne de séparation à la colonne de déazotation.

12. Appareil selon l'une des revendications 10 ou 11 comprenant des moyens pour détecter la teneur en azote du mélange et/ou du gaz enrichi en azote et/ou du gaz enrichi en monoxyde de carbone (16) ainsi que des moyens pour régler le débit du au moins une partie du gaz enrichi en hydrogène ou du fluide dérivé de ce gaz envoyé à la colonne de déazotation.

13. Appareil selon la revendication 10, 11 ou 12 comprenant des moyens pour envoyer au moins une partie du gaz enrichi en hydrogène à la colonne de séparation à un point intermédiaire de la colonne de séparation ou à la colonne de déazotation par un détecteur de la teneur en azote du mélange et/ou du gaz enrichi en monoxyde de carbone et/ou du gaz enrichi en azote et/ou un détecteur du débit du mélange et/ou du gaz enrichi en monoxyde de carbone et/ou du gaz enrichi en azote.

## Patentansprüche

1. Verfahren zur kryogenen Trennung einer Mischung, enthaltend mindestens Kohlenmonoxid, Wasserstoff und Stickstoff, wobei: die Mischung (13) in flüssiger Form an den Kopf einer Abstreifsäule (2) geschickt wird, wo sie sich trennt, um eine Flüssigkeit, abgereichert an Wasserstoff (15, 16) und ein Gas, angereichert mit Wasserstoff (14), zu bilden, die Flüssigkeit (16), abgereichert an Wasserstoff oder ein Fluid (16), abgeleitet von dieser Flüssigkeit, an eine Säule zum Entfernen von Stickstoff (4) geschickt wird, wo sie sich trennt, um eine Flüssigkeit, angereichert mit Kohlenmonoxid (22) und ein Gas, angereichert mit Stickstoff (21), zu bilden, umfassend den Hauptteil des Stickstoffs, der in der Mischung enthalten ist,
**dadurch gekennzeichnet, dass**:
- wenn der Gehalt an Stickstoff der Mischung und/oder des Gases, angereichert mit Stickstoff und/oder für die Variante ii) eines Gases, angereichert mit Kohlenmonoxid (16), geringer als ein Schwellenwert ist,
i) mindestens ein Teil des Gases, angereichert mit Wasserstoff (26), der von der Abstreifsäule stammt, an einen Zwischenpunkt der Säule zum Entfernen von Stickstoff geschickt wird, oder
ii) wenn das Fluid von der Flüssigkeit, abgereichert an Wasserstoff, durch Destillation in einer Trennsäule (3) abgeleitet ist, mindestens ein Teil (26) des Gases, angereichert mit Wasserstoff (14), der von der Abstreifsäule stammt, an einen Zwischenpunkt der Trennsäule geschickt wird, das Gas, angereichert mit Kohlenmonoxid am Kopf der Trennsäule entfernt wird, und ein nicht kondensiertes Gas (24) eines Kopfkondensators (6) der Trennsäule an die Säule zum Entfernen von Stickstoff geschickt wird.

2. Verfahren nach Anspruch 1, wobei gemäß Variante ii) die Mischung Methan enthält und die Flüssigkeit, abgereichert an Wasserstoff (15), in die Trennsäule (3) geschickt wird, wobei diese einen Kopfkondensator aufweist, wobei eine Flüssigkeit, angereichert mit Methan (19), im Sumpf erzeugt wird, und ein Gas (16), angereichert mit Kohlenmonoxid, am Kopf der Säule entnommen wird.

3. Verfahren nach einem der vorhergehenden Ansprüche, wobei das Schicken des Gases, angereichert mit Wasserstoff (26), an die Trennsäule (3) oder an die Säule zum Entfernen von Stickstoff (4) durch einen Detektor des Durchsatzes des Gases, angereichert mit Stickstoff (21), ausgelöst wird.

4. Verfahren nach einem der vorhergehenden Ansprüche, wobei für die Variante ii) das Schicken von nicht kondensiertem Gas (24) im Kondensator (6) hin zur Säule zum Entfernen von Stickstoff durch einen Detektor des Durchsatzes, angereichert mit Stickstoff am Kopf der Säule zum Entfernen von Stickstoff ausgelöst wird.

5. Verfahren nach einem der vorhergehenden Ansprüche, wobei für die Variante ii), wo die Trennsäule (3) mit Druck von der Säule zum Entfernen von Stickstoff (4) durch einen Druckdetektor (PIC) auf dem Gas, angereichert mit Kohlenmonoxid (16), am Kopf der Trennsäule entkoppelt wird.

6. Verfahren nach einem der vorhergehenden Ansprüche für die Variante ii), wobei das nicht kondensierte Gas (24) im Kondensator mit dem Gas (16), angereichert mit Kohlenmonoxid, gemischt wird.

7. Verfahren nach einem der vorhergehenden Ansprüche für die Variante ii), wobei nur dann, wenn der Gehalt an Stickstoff der Mischung und/oder des Gases, angereichert mit Kohlenmonoxid und/oder des Gases, angereichert mit Stickstoff, geringer als ein Schwellenwert ist, mindestens ein Teil des Gases, angereichert mit Wasserstoff (26), an die Trennsäule (3) an einen Zwischenpunkt der Trennsäule geschickt wird, und ein Gas (24), das vom Kopfkondensator stammt, das dort nicht kondensiert wurde, an die Säule zum Entfernen von Stickstoff (4) geschickt wird.

8. Verfahren nach einem der vorhergehenden Ansprüche, wobei für die Variante ii) die Mischung eine Sumpfflüssigkeit (13) einer Methanwaschsäule (1) ist, wobei die Waschflüssigkeit (11) vom Sumpf der Trennsäule (3) stammt.

9. Verfahren nach Anspruch 1, wobei gemäß Variante i) das Fluid, abgeleitet von der Flüssigkeit, abgereichert an Wasserstoff, hergestellt wird, indem die Flüssigkeit (16) in einem Ventil expandiert wird.

10. Vorrichtung zur kryogenen Trennung einer Mischung aus Kohlenmonoxid, Wasserstoff und Stickstoff und eventuell Methan, umfassend eine Abstreifsäule (2), eine Säule zum Entfernen von Stickstoff (4) und eventuell eine Trennsäule (3) mit einem Kopfkondensator (6), eine Leitung, um die Mischung (13) in Form einer Flüssigkeit am Kopf der Abstreifsäule zu schicken, eine Leitung zum Entfernen einer Flüssigkeit, abgereichert an Wasserstoff (15, 16), die mit der Abstreifsäule verbunden ist, eine Leitung zum Entfernen eines Gases, angereichert mit Wasserstoff (14) der Abstreifsäule, Mittel zum Schicken der Flüssigkeit, abgereichert an Wasserstoff (16), oder eines Fluid, abgeleitet von dieser Flüssigkeit, an die Säule zum Entfernen von Stickstoff, eine Leitung, um Flüssigkeit (22), angereichert mit Kohlenmonoxid, von der Säule zum Entfernen von Stickstoff zu entnehmen und eine Leitung, um Gas (21), angereichert mit Stickstoff, des Kopfes der Säule zum Entfernen von Stickstoff zu entnehmen, **dadurch gekennzeichnet, dass** sie Mittel umfasst, um mindestens einen Teil des Gases, angereichert mit Wasserstoff, oder ein Fluid, abgeleitet von diesem Gas, an die Säule zum Entfernen von Stickstoff zu schicken.

11. Vorrichtung nach Anspruch 10, umfassend eine Trennsäule (3) mit einem Kopfkondensator (6), wobei die Leitung zum Entfernen der Flüssigkeit, abgereichert an Wasserstoff (14), der Abstreifsäule mit der Trennsäule verbunden ist, wobei die Leitung zum Entfernen eines Gases, angereichert mit Wasserstoff, mit der Trennsäule verbunden ist und eine Leitung umfasst, um Gas, angereichert mit Kohlenmonoxid (16), am Kopf der Trennsäule zu holen, und eine Leitung, um ein nicht kondensiertes Gas (24) des Kopfkondensators (6) der Trennsäule an die Säule zum Entfernen von Stickstoff zu schicken.

12. Vorrichtung nach einem der Ansprüche 10 oder 11, umfassend Mittel zum Nachweis des Gehalts an Stickstoff der Mischung und/oder des Gases, angereichert mit Stickstoff, und/oder des Gases, angereichert mit Kohlenmonoxid (16), sowie Mittel, um den Durchsatz des mindestens einen Teils des Gases, angereichert mit Wasserstoff, zu regulieren, oder Fluid, abgeleitet von diesem Gas, geschickt an die Säule zum Entfernen von Stickstoff.

13. Vorrichtung nach Anspruch 10, 11 oder 12, umfassend Mittel, um mindestens einen Teil des Gases, angereichert mit Wasserstoff, an die Trennsäule zu schicken, an einen Zwischenpunkt der Trennsäule, oder an die Säule zum Entfernen von Stickstoff durch einen Detektor des Gehalts an Stickstoff der Mischung und/oder des Gases, angereichert mit Kohlenmonoxid und/oder des Gases, angereichert mit Stickstoff, und/oder eines Detektors des Durchsatzes der Mischung und/oder des Gases, angereichert mit Kohlenmonoxid und/oder des Gases, angereichert mit Stickstoff.

## Claims

1. Method for the cryogenic separation of a mixture containing at least carbon monoxide, hydrogen and nitrogen wherein: the mixture (13), in liquid form is sent to the head of a stripping column (2) where it is separated in order to form a liquid depleted of hydrogen (15, 16) and a gas enriched with hydrogen (14), the liquid (16) depleted of hydrogen or a fluid (16) derived from this liquid is sent to a denitrogenation column (4) where it is separated in order to form a liquid enriched with carbon monoxide (22) and a gas enriched with nitrogen (21) containing most of the nitrogen present in the mixture **characterised in that**:
- if the nitrogen content of the mixture and/or of the gas enriched with nitrogen and/or for the alternative ii) of a gas enriched with carbon monoxide (16) is less than a threshold,
i) at least a portion of the gas enriched with hydrogen (26) coming from the stripping column is sent to an intermediate point of the denitrogenation column or
ii) if the fluid is derived from the liquid depleted of hydrogen by distillation in a separation column (3), at least a portion (26) of the gas enriched with hydrogen (14) coming from the stripping column is sent to an intermediate point of the separation column, the gas enriched with carbon monoxide is removed at the head of the separation column and a non-condensed gas (24) of a head condenser (6) is sent from the separation column to the denitrogenation column.

2. Method according to claim 1 wherein according to the alternative ii), the mixture contains methane and the liquid depleted of hydrogen (15) is sent in the separation column (3), with the latter having a head condenser, a liquid enriched with methane (19) being produced in the tank and a gas (16) enriched with carbon monoxide being drawn at the head of the column.

3. Method according to one of the preceding claims wherein the sending of gas enriched with hydrogen (26) to the separation column (3) or to the denitrogenation column (4) is triggered by a detector of the flow rate of the gas enriched with nitrogen (21).

4. Method according to one of the preceding claims wherein for the alternative ii) the sending of non-condensed gas (24) in the condenser (6) to the denitrogenation column is triggered by a detector of the flow rate enriched with nitrogen at the head of the denitrogenation column

5. Method according to one of the preceding claims wherein for the alternative ii) where the separation column (3) is decoupled in pressure from the denitrogenation column (4) by a pressure detector (PIC) on the gas enriched with carbon monoxide (16) at the head of the separation column.

6. Method according to one of the preceding claims for the alternative ii) wherein the non-condensed gas (24) in the condenser is mixed with the gas (16) enriched with carbon monoxide.

7. Method according to one of the preceding claims for the alternative ii), wherein only if the nitrogen content of the mixture and/or of the gas enriched with carbon monoxide and/or of the gas enriched with nitrogen is less than a threshold at least a portion of the gas enriched with hydrogen (26) is sent to the separation column (3) to an intermediate point of the separation column and a gas (24) coming from the head condenser which has not condensed therein is sent to the denitrogenation column (4).

8. Method according to one of the preceding claims, wherein for the alternative ii), the mixture is a tank liquid (13) of a methane washing column (1), with the washing liquid (11) coming from the tank of the separation column (3).

9. Method according to claim 1 wherein according to the alternative i) the fluid derived from the liquid depleted of hydrogen is produced by expanding the liquid (16) in a valve.

10. Apparatus for cryogenic separation of a mixture of carbon monoxide, hydrogen and nitrogen and possibly of methane comprising a stripping column (2), a denitrogenation column (4) and possibly a separation column (3) that has a head condenser (6), a duct for sending the mixture (13), in liquid form at the head of the stripping column, a duct for removing a liquid depleted of hydrogen (15, 16) connected to the stripping column, a duct for removing a gas enriched with hydrogen (14) from the stripping column, means for removing the liquid depleted of hydrogen (16) or a fluid derived from this liquid to the denitrogenation column, a duct for drawing a liquid (22) enriched with carbon monoxide from the denitrogenation column and a duct for drawing a gas (21) enriched with nitrogen from the head of the denitrogenation column **characterised in that** it comprises means for sending at least a portion of the gas enriched with hydrogen or a fluid derived from this gas to the denitrogenation column.

11. Apparatus according to claim 10 comprising a separation column (3) that has a head condenser (6), with the duct for removing the liquid depleted of hydrogen (14) from the stripping column being connected to the separation column, with the duct for removing a gas enriched with hydrogen being connected to the separation column and comprising a duct for removing gas enriched with carbon monoxide (16) at the head of the separation column and a duct for sending a non-condensed gas (24) from the head condenser (6) from the separation column to the denitrogenation column.

12. Apparatus according to one of claims 10 or 11 comprising means for detecting the nitrogen content of the mixture and/or of the gas enriched with nitrogen and/or of the gas enriched with carbon monoxide (16) as well as means for adjusting the flow rate of the at least one portion of the gas enriched with hydrogen or of the fluid derived from this gas sent to the denitrogenation column.

13. Apparatus according to claim 10, 11 or 12 comprising means for sending at least one portion of the gas enriched with hydrogen to the separation column to an intermediate point of the separation column or to the denitrogenation column by a detector of the nitrogen content of the mixture and/or of the gas enriched with carbon monoxide and/or of the gas enriched with nitrogen and/or a detector of the flow rate of the mixture and/or of the gas enriched with carbon monoxide and/or of the gas enriched with nitrogen.
